# EUROPÄISCHE PATENTSCHRIFT

(11) **EP 3 564 500 B1**
(45) Veröffentlichungstag und Bekanntmachung des Hinweises auf die Patenterteilung: **06.01.2021**
(21) Anmeldenummer: 19168625.2
(22) Anmeldetag: 11.04.2019
(51) Int. Cl.: F01L 1/18, F01L 13/00

(54) **VARIABLER VENTILTRIEB**
VARIABLE VALVE DRIVE
MÉCANISME DE DISTRIBUTION VARIABLE

(30) Priorität: 04.05.2018 DE 102018110714
(43) Veröffentlichungstag der Anmeldung: 06.11.2019
(73) Patentinhaber: MAN Truck & Bus SE, 80995 München (DE)
(72) Erfinder: Hirschmann, Steffen, 91413 Neustadt an der Aisch (DE)
(74) Vertreter: v. Bezold & Partner Patentanwälte - PartG mbB

(56) Entgegenhaltungen:
- EP-A1- 3 421 741
- DE-A1-102015 213 266
- DE-A1-102017 114 575
- US-A1- 2017 284 240

## Beschreibung

Die Erfindung betrifft einen variablen Ventiltrieb, insbesondere mit einem Schiebenockensystem, für eine Brennkraftmaschine.

Ventilgesteuerte Brennkraftmaschinen weisen eines oder mehrere steuerbare Ein- und Auslassventile je Zylinder auf. Variable Ventiltriebe ermöglichen ein flexibles Ansteuern der Ventile zum Verändern der Öffnungszeit, Schließzeit und/oder des Ventilhubs. Dadurch kann der Motorbetrieb beispielsweise an eine spezifische Lastsituation angepasst werden. Beispielsweise kann ein variabler Ventiltrieb durch ein sogenanntes Schiebenockensystem realisiert werden.

Aus der DE 196 11 641 C1 ist ein Beispiel für ein solches Schiebenockensystem bekannt, mit dem die Betätigung eines Gaswechselventils mit mehreren unterschiedlichen Hubkurven ermöglicht wird. Hierzu ist auf der Nockenwelle ein Schiebenocken mit mindestens einem, mehrere Nockenbahnen aufweisenden Nockenabschnitt drehfest aber axial verschieblich gelagert, der eine Hubkontur aufweist, in die ein Aktuator in Form eines Stifts von radial außen zur Erzeugung einer axialen Verschiebung des Schiebenockens eingeführt wird. Durch die axiale Verschiebung des Schiebenockens wird beim jeweiligen Gaswechselventil ein unterschiedlicher Ventilhub eingestellt. Der Schiebenocken wird nach der axialen Verschiebung desselben relativ zur Nockenwellen dadurch in seiner axialen Relativposition auf der Nockenwelle rastiert.

Das Schiebenockensystem kann einen erheblichen Bauraum einnehmen. Insbesondere eine Anordnung der Aktoren zum Verschieben eines Nockenträgers (Schiebenockens) kann bei engen Platzverhältnissen eine Herausforderung darstellen. Typischerweise sind die Aktoren an einem mit dem Zylinderkopf oder Zylinderkopfdeckel verbundenen Rahmen befestigt.

Aus der DE 10 2011 050 484 A1 ist eine Brennkraftmaschine mit mehreren Zylindern, einem Zylinderkopf und einem Zylinderkopfdeckel bekannt. Zur Betätigung von Gaswechselventilen ist mindestens eine drehbar gelagerte Nockenwelle mit mindestens einem auf der jeweiligen Nockenwelle axial verschiebbaren Schiebenocken vorgesehen. Der jeweilige Schiebenocken weist mindestens einen Kulissenabschnitt mit mindestens einer Nut auf. Zur Bewirkung einer axialen Verschiebung des jeweiligen Schiebenockens ist ein Aktuator vorgesehen. Der Aktuator ist im Zylinderkopf oder im Zylinderkopfdeckel gelagert.

Die US 2017/0284240 A1 offenbart einen variablen Ventiltrieb. Eine Ventilkammer eines Zylinderkopfes ist integral mit einem zylindrischen Bereich ausgeformt. In dem zylindrischen Bereich ist eine Antriebswelle axial verschiebbar gelagert. Die Antriebswelle lagert die Einlassventilhebel schwenkbar. Der zylindrische Bereich weist zwei Vorsprünge mit Löchern auf. Wechselpins eines Schiebenockensystems sind verschiebbar in den Löchern gelagert und von der Antriebswelle betätigt.

Die EP 3 421 741 A1 betrifft einen variablen Ventiltrieb für eine Brennkraftmaschine. Der variable Ventiltrieb weist einen ersten Aktor zum axialen Verschieben eines Nockenträgers auf. Der erste Aktor ist zumindest teilweise in einer Kraftübertragungsvorrichtung aufgenommen. Die Kraftübertragungsvorrichtung weist ein Kraftübertragungselement, insbesondere einen Schlepphebel oder einen Kipphebel, auf, das in Abhängigkeit von einer Axialposition des Nockenträgers wahlweise eine Wirkverbindung zwischen einem ersten Nocken des Nockenträgers und dem Gaswechselventil oder zwischen einem zweiten Nocken des Nockenträgers und dem Gaswechselventil herstellt.

Aus der DE 10 2017 205 463 A1 ist ferner ein Schiebenockensystem bekannt, bei dem sich Aktoren zum Verschieben eines Nockenträgers teilweise durch als Hebelachsen wirkende Umschaltantriebswellen erstrecken, die hierfür entsprechende Durchgangslöcher aufweisen.

Auch wenn eine Anordnung von Aktoren eines Schiebenockensystems in oder an Hebelachsen vorteilhaft in Bezug auf Bauraumüberlegungen sein kann, kann dies zu ungewünschten Biegungen einer biegeweichen Hebelachse aufgrund von während des Betriebs der Aktoren auftretenden Kräften zum Verschieben des Nockenträgers führen. Eine Durchgangsöffnung in der Hebelachse, wie im Stand der Technik gemäß der DE 10 2017 205 463 A1, kann die Hebelachse sogar zusätzlich schwächen und biegeweicher machen.

Der Erfindung liegt die Aufgabe zu Grunde, einen alternativen und/oder verbesserten variablen Ventiltrieb zu schaffen, mit dem sich insbesondere die genannten Nachteile des Standes der Technik überwinden lassen.

Die Aufgabe wird gelöst durch die Merkmale des unabhängigen Anspruchs. Vorteilhafte Weiterbildungen sind in den abhängigen Ansprüchen und der Beschreibung angegeben.

Die Erfindung schafft einen variablen Ventiltrieb, insbesondere mit einem Schiebenockensystem, für eine Brennkraftmaschine. Der variable Ventiltrieb weist eine Welle und einen Nockenträger auf. Der Nockenträger ist drehfest und axial verschiebbar auf der Welle angeordnet (z. B. mittels Axialprofilierung, insbesondere Zahnwellenverbindung oder Keilwellenverbindung). Der Nockenträger weist einen ersten Nocken und einen zweiten Nocken auf. Der variable Ventiltrieb weist eine Kraftübertragungsvorrichtung mit einer Hebelachse (z. B. Kipphebelachse oder Schlepphebelachse) und einem Kraftübertragungselement, insbesondere einem Schlepphebel oder einem Kipphebel, auf. Das Kraftübertragungselement ist um die Hebelachse schwenkbar und stellt in Abhängigkeit von einer Axialposition des Nockenträgers wahlweise eine Wirkverbindung zwischen dem ersten Nocken und einem Gaswechselventil (z. B. Einlassventil oder Auslassventil eines Zylinders) der Brennkraftmaschine oder zwischen dem zweiten Nocken und dem Gaswechselventil her. Der variable Ventiltrieb weist eine Aktorvorrichtung zum axialen Verschieben des Nockenträgers und eine Tragvorrichtung, die die Hebelachse zumindest teilweise umgreift und die Aktorvorrichtung (insbesondere an der Hebelachse) trägt, auf.

Der variable Ventiltrieb kann den Vorteil bieten, dass eine bauraumgünstige Anordnung der Aktorvorrichtung im Bereich der Hebelachse ermöglicht wird. Gleichzeitig kann eine Abstützung der Aktorvorrichtung mittels der Tragvorrichtung an der Hebelachse durch das Umgreifend die biegeweiche Hebelachse versteifen. Dadurch kann ein sicheres Halten der Aktorvorrichtung mittels der Tragvorrichtung an der Hebelachse gewährleistet sein.

Zweckmäßig kann die Aktorvorrichtung eine elektrische (z. B. elektromagnetische oder elektromotorische), pneumatische und/oder hydraulische Aktorvorrichtung sein.

In einem Ausführungsbeispiel ist die Aktorvorrichtung, insbesondere ein erster Aktor und ein zweiter Aktor der Aktorvorrichtung, zumindest teilweise in der Hebelachse aufgenommen. Eine derartige Anordnung kann besonders bauraumgünstig sein.

Beispielsweise kann der erste Aktor in einem ersten Aufnahmeloch, insbesondere einem Durchgangsloch, der Hebelachse zumindest teilweise aufgenommen sein und/oder der zweite Aktor in einem zweiten Aufnahmeloch, insbesondere einem Durchgangsloch, der Hebelachse zumindest teilweise aufgenommen sein. Es ist möglich, dass sich das erste Aufnahmeloch und/oder das zweite Aufnahmeloch senkrecht zu einer Längsrichtung der Hebelachse erstrecken und/oder in Richtung zu dem Nockenträger gerichtet sind.

In einem weiteren Ausführungsbeispiel ist die Aktorvorrichtung, insbesondere ein erster Aktor und ein zweiter Aktor der Aktorvorrichtung, von der Tragvorrichtung (z. B. vollständig) außerhalb der Hebelachse getragen.

In einer Ausführungsform ist die Tragvorrichtung so ausgebildet, dass sie die Hebelachse durch das Umgreifen versteift und/oder eine Biegeweichheit der Hebelachse verringert und/oder eine Biegesteifheit der Hebelachse erhöht. Alternativ oder zusätzlich weist die Tragvorrichtung mindestens eine mit einer Außenumfangsfläche der Hebelachse zusammenpassende, insbesondere kreiszylindersegmentförmige, Kontaktfläche (, die insbesondere die Außenumfangsfläche der Hebelachse kontaktiert) zum zumindest teilweisen Umgreifen der Hebelachse auf, die die Hebelachse durch das zumindest teilweise Umgreifen versteift und/oder eine Biegeweichheit der Hebelachse verringert und/oder eine Biegesteifheit der Hebelachse erhöht.

In einer weiteren Ausführungsform ist die Tragvorrichtung mittels einer Klemmverbindung an der Hebelachse (z. B. lösbar) angebracht (z. B. befestigt) und/oder die Tragvorrichtung bildet eine ringförmige Klemme für die Hebelachse.

In einer Ausführungsvariante umgreift die Tragvorrichtung die Hebelachse mehrteilig (zum Beispiel zweiteilig). Alternativ oder zusätzlich weist die Tragvorrichtung ein erstes Tragelement und ein zweites Tragelement auf, die aneinander (zum Beispiel lösbar) befestigt sind und jeweils eine Aufnahmeschale, insbesondere eine Aufnahmehalbschale, zum Bilden einer Aufnahme (zum Beispiel ein Kreiszylinderloch) für die Hebelachse aufweisen.

Beispielsweise kann das erste Tragelement mittels mehrerer, insbesondere lösbarer, Befestigungselemente, z. B. Schrauben, an dem zweiten Tragelement lösbar befestigt sein.

Es ist auch möglich, dass das erste Tragelement und das zweite Tragelement einstückig-integral ausgebildet sind und/oder die Tragvorrichtung einteilig ausgebildet ist. Bspw. kann die Tragvorrichtung bzw. können die zwei Tragelemente auf die Hebelachse aufgeschrumpft werden (z. B. ähnlich wie bei einer gebauten Nockenwelle).

Zweckmäßig können ein oder mehrere Aktor-Aufnahmelöcher des ersten Tragelements und/oder des zweiten Tragelements in die Aufnahmeschale des ersten Tragelements bzw. des zweiten Tragelements münden.

In einer weiteren Ausführungsvariante ist die Tragvorrichtung axial und/oder verdrehsicher an der Hebelachse gesichert; insbesondere mittels eines Stifts, insbesondere mittels eines einzigen Stifts. Alternativ oder zusätzlich ist das erste Tragelement und/oder das zweite Tragelement axial und/oder verdrehsicher an der Hebelachse gesichert; insbesondere mittels eines Stifts, insbesondere mittels eines einzigen Stifts.

In einem Ausführungsbeispiel sind ein oder mehrere Aktoren der Aktorvorrichtung in der Tragvorrichtung aufgenommen. Alternativ oder zusätzlich sind ein oder mehrere Aktoren der Aktorvorrichtung in dem ersten Tragelement aufgenommen und/oder ein oder mehrere Aktoren der Aktorvorrichtung sind in dem zweiten Tragelement aufgenommen.

Beispielsweise kann das erste Tragelement und/oder das zweite Tragelement ein oder mehrere Aufnahmelöcher, insbesondere Durchgangslöcher, aufweisen, in dem ein oder mehrere Aktoren der Aktorvorrichtung aufgenommen sind. Zum Beispiel können die Aufnahmelöcher des ersten Tragelements, der Hebelachse und/oder des zweiten Tragelements miteinander ausgerichtet sein bzw. fluchten.

In einem weiteren Ausführungsbeispiel weist die Tragvorrichtung (zum Beispiel das erste Tragelement, das dem Nockenträger zugewandt ist) ein oder mehrere Aufnahmelöcher zur Aufnahme eines oder mehrerer Aktoren der Aktorvorrichtung auf. Zusätzlich weist das eine oder die mehreren Aufnahmelöcher einen (zum Beispiel umlaufenden) Absatz auf, an dem der eine oder die mehreren Aktoren zur Aufnahme von Querkräften abgestützt ist. Damit kann beispielsweise verhindert werden, dass Querkräfte direkt in die Hebelachse eingeleitet werden.

In einer Ausführungsform ist das erste Tragelement und das zweite Tragelement mittels einer Klemmverbindung an der Hebelachse angebracht (z. B. befestigt). Alternativ oder zusätzlich bilden das erste Tragelement und das zweite Tragelement eine ringförmige Klemme für die Hebelachse. Alternativ oder zusätzlich kontaktieren das erste Tragelement und das zweite Tragelement einander auf einer Seite der Hebelachse und sind auf einer gegenüberliegenden Seite der Hebelachse zum Klemmen der Hebelachse voneinander beabstandet. Eine Klemmwirkung kann in dem Bereich, in dem das erste Tragelement und das zweite Tragelement voneinander beabstandet sind, beispielsweise durch Anziehen eines oder mehrerer lösbarer Befestigungselemente, zum Beispiel Schrauben, in diesem Bereich eingestellt bzw. bewirkt werden.

In einer weiteren Ausführungsform weist die Hebelachse einen, insbesondere exzentrischen, Fluidlängskanal, insbesondere zum Zuführen von Schmierfluid zum Schmieren einer Lagerstelle des Kraftübertragungselements, auf, der ein Aufnahmeloch der Hebelachse für die Aktorvorrichtung zumindest teilweise kreuzt (schneidet). Alternativ oder zusätzlich ist die Tragvorrichtung zum Verhindern einer Leckage (z. B. von Fluid aus dem Fluidlängskanal) abgedichtet.

Beispielsweise kann eine Dichtung, z. B. ein O-Ring, in einem Aktor-Aufnahmeloch des ersten Tragelements und/oder des zweiten Tragelements angeordnet sein. Es ist möglich, dass eine Dichtung, zum Beispiel ein O-Ring, in einem weiteren Aktor-Aufnahmeloch (zum Beispiel für einen zweiten Aktor) des ersten Tragelement und/oder des zweiten Tragelement angeordnet ist.

Zweckmäßig kann die Dichtung oder können die Dichtungen in einer Umfangsnut des jeweiligen Aktor-Aufnahmelochs angeordnet sein.

In einer Ausführungsvariante ist die Aktorvorrichtung mittels einer Flanschplatte (insbesondere außen) an der Tragvorrichtung, insbesondere an einem ersten Tragelement der Tragvorrichtung, (z. B. lösbar) angebracht (z. B. befestigt).

In einer Weiterbildung weist die Tragvorrichtung, insbesondere das erste Tragelement, mindestens eine Ausnehmung an einer der Flanschplatte zugewandten Fläche zur Erhöhung einer Biegeelastizität der Tragvorrichtung auf. Damit kann beispielsweise verhindert werden, dass sich zu große Spannungen im zweiten Tragelement der Tragvorrichtung ergeben, wenn während des Betriebs der Aktorvorrichtung Kräfte durch die Tragvorrichtung abgestützt werden müssen.

In einer weiteren Ausführungsvariante weist die Tragvorrichtung, insbesondere ein zweites Tragelement der Tragvorrichtung, einen Haltebereich zum Halten von Versorgungsleitungen, insbesondere elektrischen Versorgungsleitungen, für die Aktorvorrichtung auf, insbesondere auf einer dem Nockenträger abgewandten Seite der Tragvorrichtung. Damit kann die Tragvorrichtung neben dem Tragen der Aktorvorrichtung eine weitere Funktion übernehmen.

In einem Ausführungsbeispiel weist die Kraftübertragungsvorrichtung ein weiteres Kraftübertragungselement auf, insbesondere einen Schlepphebel oder einen Kipphebel, das um die Hebelachse schwenkbar ist. Alternativ oder zusätzlich ist die Tragvorrichtung als Abstandhalter zwischen dem Kraftübertragungselement und dem weiteren Kraftübertragungselement, insbesondere direkt angrenzend an das Kraftübertragungselement und das weitere Kraftübertragungselement, (insbesondere auf der Hebelachse) angeordnet. Damit kann die Tragvorrichtung neben dem Tragen der Aktorvorrichtung eine weitere Funktion übernehmen.

Zweckmäßig kann das weitere Kraftübertragungselement in Abhängigkeit von einer Axialposition des Nockenträgers wahlweise eine Wirkverbindung zwischen einem dritten Nocken des Nockenträgers und einem weiteren Gaswechselventil (z. B. Einlassventil oder Auslassventil eines Zylinders) der Brennkraftmaschine oder zwischen einem vierten Nocken und dem weiteren Gaswechselventil herstellen.

Die Aktorvorrichtung kann auf vielfältige Weise ausgebildet sein. Es ist möglich, dass die Aktorvorrichtung einen oder mehrere Aktoren aufweist, die jeweils einen verfahrbaren Stift oder Pin aufweisen. Der insbesondere in Radialrichtung der Welle bzw. des Nockenträgers verfahrbare Stift oder Pin kann zum Verschieben des Nockenträgers in einer Axialrichtung beispielsweise in eine wendelförmige Eingriffsspur oder Schaltkulisse des Nockenträgers eingreifen. Es ist möglich, dass ein erster Aktor der Aktorvorrichtung zum Verschieben des Nockenträgers in einer ersten Axialrichtung durch Eingreifen (Einspuren) in eine erste Eingriffsspur des Nockenträgers ausgebildet ist. Es ist auch möglich, dass ein zweiter Aktor zum Verschieben des Nockenträgers in einer zweiten Axialrichtung, die der ersten Axialrichtung entgegengesetzt ist, durch Eingreifen (Einspuren) in eine zweite Eingriffsspur des Nockenträgers ausgebildet ist.

Zweckmäßig können der Nockenträger, die Welle und die Aktorvorrichtung ein Schiebenockensystem bilden.

Die Erfindung betrifft auch ein Kraftahrzeug, insbesondere ein Nutzfahrzeug (z. B. Lastkraftwagen oder Omnibus), mit einem variablen Ventiltrieb wie hierin offenbart.

Es ist auch möglich, die Vorrichtung wie hierin offenbart für Personenkraftwagen, Großmotoren, geländegängige Fahrzeuge, stationäre Motoren, Marinemotoren usw. zu verwenden.

Die zuvor beschriebenen bevorzugten Ausführungsformen und Merkmale der Erfindung sind beliebig miteinander kombinierbar. Weitere Einzelheiten und Vorteile der Erfindung werden im Folgenden unter Bezug auf die beigefügten Zeichnungen beschrieben. Es zeigen:
- Figur 1: eine isometrische Ansicht eines beispielhaften variablen Ventiltriebs gemäß der vorliegenden Offenbarung;
- Figur 2: eine Draufsicht bzw. eine Ansicht von oben auf den beispielhaften variablen Ventiltrieb;
- Figur 3: eine Schnittdarstellung des beispielhaften variablen Ventiltriebs entlang einer Linie A-A in Figur 2: und
- Figur 4: eine Detaildarstellung eines Details B des beispielhaften variablen Ventiltriebs von Figur 3.

Die in den Figuren gezeigten Ausführungsformen stimmen zumindest teilweise überein, so dass ähnliche oder identische Teile mit den gleichen Bezugszeichen versehen sind und zu deren Erläuterung auch auf die Beschreibung der anderen Ausführungsformen bzw. Figuren verwiesen wird, um Wiederholungen zu vermeiden.

Die Figuren 1 und 2 zeigen einen variablen Ventiltrieb 10. Der variable Ventiltrieb 10 weist eine Welle (Nockenwelle) 12, ein Schiebenockensystem 14, eine Kraftübertragungsvorrichtung 16, ein erstes Gaswechselventil 18 und ein zweites Gaswechselventil 20 auf. Die Gaswechselventile 18, 20 können beispielweise Einlassventile oder Auslassventile eines Zylinders einer Brennkraftmaschine sein.

Der variable Ventiltrieb 10 kann zum Anpassen der Ventilsteuerkurven des ersten und zweiten Gaswechselventils 18, 20 verwendet werden. Der variable Ventiltrieb 10 ist einer Brennkraftmaschine (nicht dargestellt) zugeordnet. Die Brennkraftmaschine kann beispielsweise in einem Nutzfahrzeug, zum Beispiel einem Omnibus oder einem Lastkraftwagen, umfasst sein. Die Brennkraftmaschine kann einen oder mehrere Zylinder aufweisen.

Das Schiebenockensystem 14 weist einen Nockenträger 22 und eine Aktorvorrichtung 24, 26 mit einem ersten Aktor 24 und einem zweiten Aktor 26 auf.

Der Nockenträger 22 ist drehfest und axial verschiebbar auf der Welle 12 angeordnet, z. B. mittels einer Axialprofilierung des Außenumfangs der Welle 12 und des Innenumfangs des Nockenträgers 22 (bspw. Zahnwellenverbindung oder Keilwellenverbindung). Es ist möglich, dass mehrere Nockenträger 22 auf der Welle 12 angeordnet sein können, um bspw. Gaswechselventile mehrerer Zylinder der Brennkraftmaschine zu betätigen. Der Nockenträger 22 weist vier Nocken 28-31, eine erste Eingriffsspur (Schaltkulisse) 32 und eine zweite Eingriffsspur (Schaltkulisse) 34 auf.

Der Nockenträger 22 bildet zusammen mit der Welle 12 eine Nockenwelle. Die Welle 12 mit dem Nockenträger 22 ist als obenliegende Nockenwelle (engl. overhead camshaft - OHC) angeordnet. Die Welle 12 mit dem Nockenträger 22 kann Teil eines Doppelnockenwellensystems (engl. double overhead camshaft - DOHC) sein oder als Einzelnockenwelle (engl. single overhead camshaft - SOHC) vorgesehen sein.

Der vier Nocken 28-31 können unterschiedliche Nockenkonturen zum Erzeugen unterschiedlicher Ventilsteuerkurven für die Gaswechselventile 18, 20 aufweisen. Die Nocken 28-31 können zumindest teilweise auch als Nullhubnocken ausgebildet sein. Die unterschiedlichen Nockenkonturen der Nocken 28-31 können beispielsweise zur Verbrauchsreduzierung, zum Thermomanagement oder zur Realisierung einer Motorbremse eingesetzt werden.

Die vier Nocken 28-31 sind entlang einer Längsachse des Nockenträgers 22 zueinander versetzt angeordnet. Der erste Nocken 28 ist angrenzend an den zweiten Nocken 29 angeordnet. Der dritte Nocken 30 ist angrenzend an den vierten Nocken 31 angeordnet. Der erste und zweite Nocken 28, 29 dienen wahlweise zur Betätigung des ersten Gaswechselventils 18. Der dritte und vierten Nocken 30, 31 dienen wahlweise zur Betätigung des zweiten Gaswechselventils 20. Die Nocken 28, 29 und 30, 31 sind an entgegengesetzten Enden des Nockenträgers 22 angeordnet. In anderen Ausführungsformen können zusätzliche Nocken, weniger Nocken und/oder alternative Anordnungen der Nocken vorgesehen sein, z. B. eine mittige Anordnung der Nocken am Nockenträger.

Die erste Eingriffsspur 32 und die zweite Eingriffsspur 34 sind mittig am Nockenträger 22 vorgesehen. Es ist auch möglich, dass die Eingriffsspuren außermittig angeordnet sind, z. B. endseitig am Nockenträger. Die erste und zweite Eingriffsspur 32, 34 erstrecken sich wendelförmig (helixförmig) als Vertiefungen (Nuten) in dem Nockenträger 22 um eine Längsachse der Welle 12.

Zum axialen Verschieben des Nockenträgers 22 können radial zur Längsachse der Welle 12 verschiebbare Stifte (Pins) der Aktoren 24, 26 selektiv in die Eingriffsspuren 32, 34 eingreifen (einspuren). Im Einzelnen kann der Stift des ersten Aktors 24 selektiv in die erste Eingriffsspur 32 zum Verschieben des Nockenträgers 22 von einer Axialposition zu einer anderen Axialposition eingreifen. Der Stift des zweiten Aktors 26 wiederum kann selektiv in die zweite Eingriffsspur 34 eingreifen. Dann wird der Nockenträger 22 von der anderen Axialposition zurück verschoben. Je nach Axialposition des Nockenträgers 22 werden die Gaswechselventile 18, 20 entweder von dem ersten Nocken 28 und dem dritten Nocken 30 oder von dem zweiten Nocken 29 und dem vierten Nocken 31 betätigt. Beispielsweise wird das zweite Gaswechselventil 20 in der dargestellten Axialposition des Nockenträgers 22 von dem vierten Nocken 31 betätigt.

Die Axialverschiebung des Nockenträgers 22 wird dadurch ausgelöst, dass der ausgefahrene Stift des jeweiligen Aktors 24, 26 bezüglich einer Axialrichtung der Welle 12 ortsfest ist. Folglich wird der verschiebbare Nockenträger 22 aufgrund der Wendelform der Eingriffsspuren 32, 34 in einer Längsrichtung der Welle 12 verschoben, wenn einer der ausgefahrenen Stifte in die jeweilige Eingriffsspur 32, 34 eingreift. Am Ende des axialen Verschiebevorgangs wird der ausgefahrene Stift des jeweiligen Aktors 24, 26 von der jeweiligen Eingriffsspur 32, 34 über eine Ausschieberampe entgegengesetzt zu der Ausfahrrichtung geführt und somit eingefahren bzw. ausgeworfen. Der Stift des jeweiligen Aktors 24, 26 gelangt außer Eingriff mit der jeweiligen Eingriffsspur 32, 34.

Die Aktoren 24, 26 können elektrisch (z. B. elektromotorisch, elektromagnetisch), pneumatisch und/oder hydraulisch betätigt sein In der dargestellten Ausführungsform sind die Aktoren elektrisch betätigt (siehe elektrische Anschlüsse an deren oberen Enden).

Das Schiebenockensystem 14 kann zusätzlich eine Arretierungsvorrichtung (nicht dargestellt) aufweisen. Die Arretierungsvorrichtung kann so ausgebildet sein, dass sie den Nockenträger 22 in den gewünschten Axialpositionen axial sichert. Dazu kann die Arretierungsvorrichtung beispielsweise einen elastisch vorgespannten Sperrkörper aufweisen. Der Sperrkörper kann in einer ersten Axialposition des Nockenträgers 22 in eine erste Ausnehmung des Nockenträgers 22 eingreifen und in einer zweiten Axialposition des Nockenträgers 22 in eine zweite Ausnehmung des Nockenträgers 22 eingreifen. Die Arretierungsvorrichtung kann beispielsweise in der Welle 12 vorgesehen sein.

Die Kraftübertragungsvorrichtung 16 weist ein erstes Kraftübertragungselement 40, ein zweites Kraftübertragungselement 41, eine Hebelachse 42 und eine Mehrzahl von Lagerböcken 43 auf. Die Kraftübertragungselemente 40, 41 sind drehbar auf der Hebelachse 42 angeordnet, sodass sie um die Hebelachse 42 schwenkbar sind. Die Hebelachse 42 ist in den Lagerböcken 43 gelagert bzw. gehalten. Die Welle 12 ist drehbar in den Lagerböcken 43 gelagert. Es können bspw. auch getrennte Lagerböcke für die Hebelachse 42 und die Welle 12 vorgesehen sein.

In der gezeigten Ausführungsform sind die Kraftübertragungselemente 40, 41 als Kipphebel und die Hebelachse 42 somit als eine Kipphebelachse ausgebildet. Es ist allerdings auch möglich, dass die Kraftübertragungselemente 40, 41 beispielsweise als Schlepphebel und die Hebelachse 42 somit als eine Schlepphebelachse ausgebildet ist.

In der dargestellten Ausführung dient das erste Kraftübertragungselement 40 zum Betätigen des ersten Gaswechselventils 18 und das zweite Kraftübertragungselement 41 zum Betätigen des zweiten Gaswechselventils 20. Es ist allerdings auch möglich, dass beispielsweise mehrere Gaswechselventile mittels nur eines Kraftübertragungselement zum Beispiel unter Zwischenschaltung einer Ventilbrücke betätigt werden.

Die Kraftübertragungselemente 40, 41 weisen jeweils einen Nockenfolger 44, 45, zum Beispiel in Form einer drehbar gelagerten Rolle, auf. Die Nockenfolger 44, 45 folgen in Abhängigkeit von einer Axialposition des Nockenträgers 22 einer Nockenkontur der Nocken 28-31.

In der ersten Axialposition des Nockenträgers 22 ist das erste Kraftübertragungselement 40 über den Nockenfolger 44 in Wirkverbindung zwischen dem ersten Nocken 28 und dem ersten Gaswechselventil 18. Das zweite Kraftübertragungselement 41 ist über den Nockenfolger 45 in Wirkverbindung zwischen dem dritten Nocken 30 und dem zweiten Gaswechselventil 20.

Die Gaswechselventile 18 und 20 werden gemäß den Nockenkonturen des ersten und zweiten Nockens 28, 30 betätigt.

In der zweiten Axialposition des Nockenträgers 22 ist das erste Kraftübertragungselement 40 über den Nockenfolger 44 in Wirkverbindung zwischen dem zweiten Nocken 29 und dem ersten Gaswechselventil 18. Das zweite Kraftübertragungselement 41 ist über den Nockenfolger 45 in Wirkverbindung zwischen dem vierten Nocken 31 und dem zweiten Gaswechselventil 20. Die Gaswechselventile 18 und 20 werden gemäß den Nockenkonturen des zweiten und vierten Nockens 29, 31 betätigt. Diese Situation ist in den Figuren 1 und 2 dargestellt.

Der erste Aktor 24 und der zweite Aktor 26 sind teilweise in der Hebelachse 42 aufgenommen (integriert). Dies kann insbesondere unter dem Gesichtspunkt einer optimalen Bauraumausnutzung vorteilhaft sein, da die Aktoren 24 und 26 so keinen oder kaum separaten Bauraum benötigen. Die Aktoren 24 und 26 werden hierbei von einer Tragvorrichtung 46 getragen, wie nachfolgend im Detail beschrieben ist. Es ist allerdings beispielsweise auch möglich, den ersten Aktor 24 und/oder den zweiten Aktor 26 über eine Tragvorrichtung, die an der Hebelachse 42 angebracht ist, außerhalb der Hebelachse 42 zu tragen (nicht gesondert dargestellt).

Die Figur 3 zeigt einen Querschnitt durch die Welle 12, den Nockenträger 22, und die Tragvorrichtung 46 entlang der Linie A-A von Figur 2. Die Figur 4 zeigt das Detail B von Figur 3 in vergrößertem Maßstab. Wie nachfolgend für den ersten Aktor 24 beschrieben, kann der zweite Aktor 26 gleichermaßen von der Tragvorrichtung 46 getragen sein. D.h., die Tragvorrichtung 46 kann zum Tragen des zweiten Aktors 26 gleichermaßen wie zum Tragen des ersten Aktors 24 ausgebildet sein. Bspw. kann die Tragvorrichtung 46 im Wesentlichen spiegelsymmetrisch bezüglich einer Mittelebene der Tragvorrichtung 46 ausgebildet sein, die eine Längsachse der Hebelachse 42 senkrecht schneidet. Der zweite Aktor 26 kann wie der erste Aktor 24 ausgebildet sein.

Die Tragvorrichtung 46 umgreift die Hebelachse 42 vollständig. Hierdurch kann die biegeweiche Hebelachse 42, die weiter durch Aufnahme des ersten Aktors 24 geschwächt ist, versteift werden. Insbesondere kann eine Biegefestigkeit erhöht werden. Die Tragvorrichtung 46 kann einteilig oder, wie dargestellt ist, mehrteilig aufgebaut sein.

Die Tragvorrichtung 46 weist ein erstes Tragelement 48 und ein zweites Tragelement 50 auf. Die Tragelemente 48, 50 weisen einander zugewandte Aufnahmeschalen 52, 54 auf. Die Aufnahmeschalen 52, 54 können als Halbschalen gebildet sein. Die Aufnahmeschalen 52, 54 bilden zusammen ein Aufnahmeloch zur Aufnahme bzw. zum Umgeben (Umgreifen) der Hebelachse 42. Die Aufnahmeschalen 52, 54 sind so geformt, dass sie mit einer Außenumfangsform der Hebelachse 42 zusammenpassen, insbesondere dieser entsprechen. Insbesondere sind die Aufnahmeschalen 52, 54 kreiszylindersegmentförmig.

Das erste Tragelement 48 ist an dem zweiten Tragelement 50 mittels mehrerer Schrauben 56, 58 lösbar befestigt, wobei die Tragelemente 48,50 die Hebelachse 42 zwischen sich klemmen. Hierbei sind die Tragelemente 48, 50 im Bereich der Schraube 56 in Kontakt miteinander, während sie im Bereich der Schraube 58, das heißt auf einer gegenüberliegenden Seite der Hebelachse 42, mit einem geringen Spalt (zum Beispiel < 1 mm) voneinander beabstandet sind. Durch Anziehen der Schraube 58 wird die Klemmkraft der Tragelemente 48, 50 auf die Hebelachse 42 erhöht. Zuvor wird die Schraube 56 angezogen. Die Tragelemente 48, 50 bilden somit eine mehrteilige, ringförmige Klemme für die Hebelachse 42. Alternativ zu den Schrauben können bspw. auch andere (z. B. lösbare) Befestigungselemente verwendet werden.

Die Tragelemente 48, 50 können gegen Verdrehen und axial an der Hebelachse 42 gesichert sein. Hierzu kann beispielsweise ein einziger Stift (nicht dargestellt) vorgesehen sein, der über einen Außenumfang der Hebelachse 42 vorsteht und in entsprechenden Aufnahmen der Tragelemente 48, 50 aufgenommen ist.

Mittels der Schrauben (Befestigungselemente) 56 und 58 ist auch der erste Aktor 24 lösbar an der Tragvorrichtung 46, insbesondere dem ersten Tragelement 48, befestigt. Im Einzelnen ist der erste Aktor 24 über eine Flanschplatte 60 an einer Fläche des ersten Tragelements 48 angebracht, die dem Nockenträger 22 zugewandt ist.

Der erste Aktor 24 ist in dem ersten Tragelement 48, der Hebelachse 42 und dem zweiten Tragelement 50 aufgenommen. Hierzu erstreckt sich der erste Aktor 24 durch entsprechende Aufnahmelöcher 62, 64 bzw. 66 im ersten Tragelement 48, in der Hebelachse 42 bzw. dem zweiten Tragelement 50. Die Aufnahmelöcher 62, 64 und 66 teilen eine gemeinsame Längsachse und sind miteinander ausgerichtet. Die Aufnahmelöcher 62, 64 und 66 erstrecken sich insbesondere senkrecht zu einer Längsachse der Hebelachse 42.

Das Aufnahmeloch 62 des ersten Tragelements 48 weist einen umlaufenden Absatz 68 auf, der mit einem umlaufenden Absatz 70 am ersten Aktor 24 zusammenpasst. Der Absatz 68 ist als ein Bereich des Aufnahmelochs 62 mit vergrößertem Durchmesser ausgebildet. Der Absatz 70 ist als ein Bereich des ersten Aktors 24 mit vergrößertem Durchmesser ausgebildet. Der Absatz 70 schließt sich direkt an die Flanschplatte 60 an. Über die Absätze 68, 70 ist der erste Aktor 24 in Querrichtung am ersten Tragelement 48 der Tragvorrichtung 46 abgestützt. Damit können Querkräfte, die beim Betrieb des ersten Aktors 24 während des Verschiebens des Nockenträgers 22 entstehen, direkt in das erste Tragelement 48 eingeleitet werden, ohne sich auf die Hebelachse 42 auszuwirken. Über das erste Tragelement 48 werden die Querkräfte dann in die Hebelachse 42 eingeleitet, die die Querkräfte schließlich zu den Lagerböcken 43 leitet. Damit kann verhindert werden, dass die Querkräfte über einen Körper des ersten Aktors 24 gehen und diesen bspw. verformen.

Die Hebelachse 42 weist einen Fluidlängskanal 72 auf. Der Fluidlängskanal 72 erstreckt sich exzentrisch entlang einer Längsachse der Hebelachse 42 durch die Hebelachse 42. Der Fluidlängskanal 72 kann beispielsweise zum Führen eines Schmierfluids zum Schmieren der Lagerstellen der Kraftübertragungselemente 40, 41 (siehe Figuren 1 und 2) genutzt werden. Der Fluidlängskanal 72 schneidet bzw. kreuzt das Aufnahmeloch 64 in der Hebelachse 42. Um eine Fluidleckage zu verhindern, sind Dichtungen 74, 76 vorgesehen. Die erste Dichtung 74 sitzt in einer Umfangsnut im Aufnahmeloch 62 des ersten Tragelements 48. Die zweite Dichtung 76 sitzt in einer Umfangsnut im Aufnahmeloch 66 des zweiten Tragelements 50. Die Dichtungen 74, 76 können beispielsweise als O-Ringe ausgebildet sein.

Das erste Tragelement 48 weist an einer der Flanschplatte 60 zugewandten Fläche eine Mehrzahl von Ausnehmungen 78 auf. Die Ausnehmungen 78 sind als Taschen gebildet. Die Ausnehmungen 78 können eine Biegeelastizität des ersten Tragelements 48 erhöhen. Damit können beispielsweise überhöhte Spannungen im zweiten Tragelement 50 bei Einleitung von Kräften durch den ersten Aktor 24 in die Tragvorrichtung 46 verringert werden.

Unter erneuter Bezugnahme auf die Figuren 1 und 2 weist das zweite Tragelement 50 einen Haltebereich 80 auf. Der Haltebereich 80 ist an einer Seite der Tragvorrichtung entgegengesetzt zu dem Nockenträger 22 angeordnet. Der Haltebereich 80 kann integral-einstückig mit dem zweiten Tragelement 50 verbunden sein oder beispielsweise an dem zweiten Tragelement 50 angebracht sein. An dem Haltebereich 80 können beispielsweise elektrische, pneumatische oder hydraulische Versorgungsleitungen (nicht dargestellt) insbesondere für den ersten Aktor 24 und den zweiten Aktor 26 gehalten werden. Zum Beispiel können elektrische Versorgungsleitungen gehalten werden, wenn die Aktoren 24, 26 als elektrische Aktoren ausgebildet sind.

Die Tragvorrichtung 46 ist zudem als ein Abstandhalter auf der Hebelachse 42 zwischen den Kraftübertragungselementen 40, 41 angeordnet. Das erste Kraftübertragungselement 40 und das zweite Kraftübertragungselement 41 sind insbesondere an entgegengesetzten Endflächen der Tragvorrichtung 46 anliegend angeordnet.

### Bezugszeichenliste

- 10: Variabler Ventiltrieb
- 12: Welle
- 14: Schiebenockensystem
- 16: Kraftübertragungsvorrichtung
- 18: Erstes Gaswechselventil
- 20: Zweites Gaswechselventil
- 22: Nockenträger
- 24: Erster Aktor
- 26: Zweiter Aktor
- 28: Erster Nocken
- 29: Zweiter Nocken
- 30: Dritter Nocken
- 31: Vierter Nocken
- 32: Erste Eingriffsspur
- 34: Zweite Eingriffsspur
- 40: Erstes Kraftübertragungselement
- 41: Zweites Kraftübertragungselement
- 42: Hebelachse
- 43: Lagerbock
- 44: Nockenfolger
- 45: Nockenfolger
- 46: Tragvorrichtung
- 48: Erstes Tragelement
- 50: Zweites Tragelement
- 52: Aufnahmeschale
- 54: Aufnahmeschale
- 56: Schraube
- 58: Schraube
- 60: Flanschplatte
- 62: Aufnahmeloch
- 64: Aufnahmeloch
- 66: Aufnahmeloch
- 68: Absatz
- 70: Absatz
- 72: Fluidlängskanal
- 74: Dichtung
- 76: Dichtung
- 78: Ausnehmung
- 80: Haltebereich

## Patentansprüche

1. Variabler Ventiltrieb (10), insbesondere mit einem Schiebenockensystem (14), für eine Brennkraftmaschine, aufweisend:
eine Welle (12);
einen Nockenträger (22), der drehfest und axial verschiebbar auf der Welle (12) angeordnet ist und einen ersten Nocken (28) und einen zweiten Nocken (29) aufweist;
eine Kraftübertragungsvorrichtung (16) mit einer Hebelachse (42) und einem Kraftübertragungselement (40), insbesondere einem Schlepphebel oder einem Kipphebel, das um die Hebelachse (42) schwenkbar ist und in Abhängigkeit von einer Axialposition des Nockenträgers (22) wahlweise eine Wirkverbindung zwischen dem ersten Nocken (28) und einem Gaswechselventil (18, 20) der Brennkraftmaschine oder zwischen dem zweiten Nocken (29) und dem Gaswechselventil (18, 20) herstellt;
eine Aktorvorrichtung (24, 26) zum axialen Verschieben des Nockenträgers (22); und
eine Tragvorrichtung (46), die die Hebelachse (42) zumindest teilweise umgreift und die Aktorvorrichtung (24, 26) trägt,
**dadurch gekennzeichnet, dass**
die Tragvorrichtung (46) die Hebelachse (42) mehrteilig umgreift; und/oder die Tragvorrichtung (46) ein erstes Tragelement (48) und ein zweites Tragelement (50) aufweist, die aneinander befestigt sind und jeweils eine Aufnahmeschale (52, 54), insbesondere eine Aufnahmehalbschale, zum Bilden einer Aufnahme für die Hebelachse (42) aufweisen.

2. Variabler Ventiltrieb (10) nach Anspruch 1, wobei:
die Aktorvorrichtung (24, 26), insbesondere ein erster Aktor (24) und ein zweiter Aktor (26) der Aktorvorrichtung, zumindest teilweise in der Hebelachse (42) aufgenommen ist; oder
die Aktorvorrichtung (24, 26), insbesondere ein erster Aktor (24) und ein zweiter Aktor (26) der Aktorvorrichtung, von der Tragvorrichtung (46) außerhalb der Hebelachse (42) getragen ist.

3. Variabler Ventiltrieb (10) nach Anspruch 1 oder Anspruch 2, wobei:
die Tragvorrichtung (46) so ausgebildet ist, dass sie die Hebelachse (42) durch das Umgreifen versteift und/oder eine Biegeweichheit der Hebelachse (42) verringert und/oder eine Biegesteifheit der Hebelachse (42) erhöht; und/oder
die Tragvorrichtung (46) mindestens eine mit einer Außenumfangsfläche der Hebelachse (42) zusammenpassende, insbesondere kreiszylindersegmentförmige, Kontaktfläche zum zumindest teilweisen Umgreifen der Hebelachse (42) aufweist, die die Hebelachse (42) durch das zumindest teilweise Umgreifen versteift und/oder eine Biegeweichheit der Hebelachse (42) verringert und/oder eine Biegesteifheit der Hebelachse (42) erhöht.

4. Variabler Ventiltrieb (10) nach einem der vorherigen Ansprüche, wobei:
die Tragvorrichtung (46) mittels einer Klemmverbindung an der Hebelachse (42) angebracht ist; und/oder
die Tragvorrichtung (46) eine ringförmige Klemme für die Hebelachse (42) bildet.

5. Variabler Ventiltrieb (10) nach einem der vorherigen Ansprüche, wobei:
die Tragvorrichtung (46), insbesondere ein erstes Tragelement (48) und/oder ein zweites Tragelement (50) der Tragvorrichtung (46), axial und/oder verdrehsicher an der Hebelachse (42) gesichert ist; insbesondere mittels eines Stifts, insbesondere mittels eines einzigen Stifts.

6. Variabler Ventiltrieb (10) nach einem der vorherigen Ansprüche, wobei:
ein oder mehrere Aktoren der Aktorvorrichtung (24, 26) in der Tragvorrichtung (46), insbesondere einem ersten Tragelement (48) und/oder einem zweiten Tragelement (50) der Tragvorrichtung (46), aufgenommen sind.

7. Variabler Ventiltrieb (10) nach einem der vorherigen Ansprüche, wobei:
die Tragvorrichtung (46) ein oder mehrere Aufnahmelöcher (62, 66) zur Aufnahme eines oder mehrerer Aktoren der Aktorvorrichtung (24, 26) aufweist; und
das eine oder die mehreren Aufnahmelöcher (62) einen Absatz aufweist, an dem der eine oder die mehreren Aktoren zur Aufnahme von Querkräften abgestützt ist.

8. Variabler Ventiltrieb (10) nach einem der vorherigen Ansprüche, wobei:
das erste Tragelement (48) und das zweite Tragelement (50) mittels einer Klemmverbindung an der Hebelachse (42) angebracht ist; und/oder
das erste Tragelement (48) und das zweite Tragelement (50) eine ringförmige Klemme für die Hebelachse (42) bilden, und/oder
das erste Tragelement (48) und das zweite Tragelement (50) einander auf einer Seite der Hebelachse (42) kontaktieren und auf einer gegenüberliegenden Seite der Hebelachse (42) zum Klemmen der Hebelachse (42) voneinander beabstandet sind.

9. Variabler Ventiltrieb (10) nach einem der vorherigen Ansprüche, wobei:
die Hebelachse (42) einen, insbesondere exzentrischen, Fluidlängskanal (72), insbesondere zum Zuführen von Schmierfluid zum Schmieren einer Lagerstelle des Kraftübertragungselements (40), aufweist, der ein Aufnahmeloch (64) der Hebelachse (42) für die Aktorvorrichtung (24, 26) zumindest teilweise kreuzt; und
die Tragvorrichtung (46) zum Verhindern einer Leckage abgedichtet ist.

10. Variabler Ventiltrieb (10) nach einem der vorherigen Ansprüche, wobei:
die Aktorvorrichtung (24, 26) mittels einer Flanschplatte (60) außen an der Tragvorrichtung (46), insbesondere einem ersten Tragelement (48) der Tragvorrichtung (46), angebracht ist.

11. Variabler Ventiltrieb (10) nach Anspruch 10, wobei:
die Tragvorrichtung (46), insbesondere das erste Tragelement (48), mindestens eine Ausnehmung (78) an einer der Flanschplatte (60) zugewandten Fläche zur Erhöhung einer Biegeelastizität der Tragvorrichtung (46) aufweist.

12. Variabler Ventiltrieb (10) nach einem der vorherigen Ansprüche, wobei:
die Tragvorrichtung (46), insbesondere ein zweites Tragelement (50) der Tragvorrichtung (46), einen Haltebereich (80) zum Halten von Versorgungsleitungen, insbesondere elektrischen Versorgungsleitungen, für die Aktorvorrichtung (24, 26) aufweist, insbesondere auf einer dem Nockenträger (22) abgewandten Seite der Tragvorrichtung (46).

13. Variabler Ventiltrieb (10) nach einem der vorherigen Ansprüche, wobei:
die Kraftübertragungsvorrichtung (16) ein weiteres Kraftübertragungselement (41) aufweist, insbesondere einen Schlepphebel oder einen Kipphebel, das um die Hebelachse (42) schwenkbar ist; und
die Tragvorrichtung (46) als Abstandhalter zwischen dem Kraftübertragungselement (40) und dem weiteren Kraftübertragungselement (41), insbesondere direkt angrenzend an das Kraftübertragungselement (40) und das weitere Kraftübertragungselement (41), angeordnet ist.

14. Kraftahrzeug, insbesondere Nutzfahrzeug, mit einem variablen Ventiltrieb (10) nach einem der vorherigen Ansprüche.

## Claims

1. Variable valve drive (10), in particular with a sliding cam system (14), for an internal combustion engine, having:
a shaft (12);
a cam carrier (22) which is arranged rotationally conjointly and axially displaceably on the shaft (12) and which has a first cam (28) and a second cam (29);
a force transmission device (16) with a lever axle (42) and with a force transmission element (40), in particular a valve lever or a rocker lever, which is pivotable about the lever axle (42) and which, in a manner dependent on an axial position of the cam carrier (22), selectively produces an operative connection between the first cam (28) and a gas exchange valve (18, 20) of the internal combustion engine or between the second cam (29) and the gas exchange valve (18, 20);
an actuator device (24, 26) for axially displacing the cam carrier (22); and
a carrying device (46) which at least partially engages around the lever axle (42) and carries the actuator device (24, 26),
**characterized in that**
the carrying device (46) engages in multi-part form around the lever axle (42); and/or
the carrying device (46) has a first carrying element (48) and a second carrying element (50) which are fastened to one another and which each have a receiving shell (52, 54), in particular a receiving half-shell, for forming a receptacle for the lever axle (42).

2. Variable valve drive (10) according to Claim 1, wherein:
the actuator device (24, 26), in particular a first actuator (24) and a second actuator (26) of the actuator device, is received at least partially in the lever axle (42); or
the actuator device (24, 26), in particular a first actuator (24) and a second actuator (26) of the actuator device, is carried by the carrying device (46) outside the lever axle (42).

3. Variable valve drive (10) according to Claim 1 or Claim 2, wherein:
the carrying device (46) is designed such that it stiffens the lever axle (42) by means of the engaging-around configuration, and/or reduces a flexibility of the lever axle (42) and/or increases a flexural stiffness of the lever axle (42); and/or
the carrying device (46) has at least one contact surface, which fits together with an outer circumferential surface of the lever axle (42) and which is in particular of circular-cylinder-segment-shaped form, for at least partially engaging around the lever axle (42), which contact surface stiffens the lever axle (42) by means of the at least partial engaging-around configuration, and/or reduces a flexibility of the lever axle (42) and/or increases a flexural stiffness of the lever axle (42) .

4. Variable valve drive (10) according to any of the preceding claims, wherein:
the carrying device (46) is attached by means of a clamping connection to the lever axle (42); and/or
the carrying device (46) forms a ring-shaped clamp for the lever axle (42).

5. Variable valve drive (10) according to any of the preceding claims, wherein:
the carrying device (46), in particular a first carrying element (48) and/or a second carrying element (50) of the carrying device (46), is secured axially and/or rotationally conjointly on the lever axle (42); in particular by means of a pin, in particular by means of a single pin.

6. Variable valve drive (10) according to any of the preceding claims, wherein:
one or more actuators of the actuator device (24, 26) are received in the carrying device (46), in particular in a first carrying element (48) and/or a second carrying element (50) of the carrying device (46).

7. Variable valve drive (10) according to any of the preceding claims, wherein:
the carrying device (46) has one or more receiving holes (62, 66) for receiving one or more actuators of the actuator device (24, 26); and
the one or more receiving holes (62) has a shoulder on which the one or more actuators is supported for the purposes of accommodating transverse forces.

8. Variable valve drive (10) according to any of the preceding claims, wherein:
the first carrying element (48) and the second carrying element (50) are attached by means of a clamping connection to the lever axle (42); and/or
the first carrying element (48) and the second carrying element (50) form a ring-shaped clamp for the lever axle (42), and/or
the first carrying element (48) and the second carrying element (50) make contact with one another on one side of the lever axle (42) and are spaced apart from one another on an opposite side of the lever axle (42) for the clamping of the lever axle (42).

9. Variable valve drive (10) according to any of the preceding claims, wherein:
the lever axle (42) has an in particular eccentric fluid longitudinal channel (72), in particular for the feed of lubricating fluid for the lubrication of a bearing point of the force transmission element (40), which fluid longitudinal channel at least partially crosses a receiving hole (64) of the lever axle (42) for the actuator device (24, 26); and
the carrying device (46) is sealed off in order to prevent leakage.

10. Variable valve drive (10) according to any of the preceding claims, wherein:
the actuator device (24, 26) is, by means of a flange plate (60), attached externally to the carrying device (46), in particular to a first carrying element (48) of the carrying device (46).

11. Variable valve drive (10) according to Claim 10, wherein:
the carrying device (46), in particular the first carrying element (48), has at least one recess (78) on a surface facing toward the flange plate (60), in order to increase a flexible elasticity of the carrying device (46) .

12. Variable valve drive (10) according to any of the preceding claims, wherein:
the carrying device (46), in particular a second carrying element (50) of the carrying device (46), has a holding region (80) for holding supply lines, in particular electrical supply lines, for the actuator device (24, 26), in particular on a side of the carrying device (46) averted from the cam carrier (22).

13. Variable valve drive (10) according to any of the preceding claims, wherein:
the force transmission device (16) has a further force transmission element (41), in particular a valve lever or a rocker lever, which is pivotable about the lever axle (42); and
the carrying device (46) is arranged as a spacer between the force transmission element (40) and the further force transmission element (41), in particular so as to directly adjoin the force transmission element (40) and the further force transmission element (41).

14. Motor vehicle, in particular utility vehicle, having a variable valve drive (10) according to any of the preceding claims.

## Revendications

1. Mécanisme de distribution variable (10), en particulier comportant un système de cames coulissantes (14), pour un moteur à combustion interne, comprenant :
un arbre (12) ;
un support de cames (22) qui est disposé sur l'arbre (12) de manière solidaire en rotation et déplaçable axialement et comprend une première came (28) et une deuxième came (29) ;
un dispositif de transmission de force (16) doté d'un axe de levier (42) et d'un élément de transmission de force (40), en particulier d'un basculeur ou d'un culbuteur, qui peut pivoter autour de l'axe de levier (42) et, en fonction d'une position axiale du support de cames (22), produit sélectivement une liaison fonctionnelle entre la première came (28) et une soupape d'échange de gaz (18, 20) du moteur à combustion interne ou entre la deuxième came (29) et la soupape d'échange de gaz (18, 20) ;
un dispositif d'actionnement (24, 26) pour le déplacement axial du support de cames (22) ; et
un dispositif de support (46) qui vient en prise au moins partiellement autour de l'axe de levier (42) et supporte le dispositif d'actionnement (24, 26),
**caractérisé en ce que**
le dispositif de support (46) vient en prise en plusieurs parties autour de l'axe de levier (42) ; et/ou
le dispositif de support (46) comprend un premier élément de support (48) et un deuxième élément de support (50) qui sont fixés l'un à l'autre et comprennent respectivement une coque de logement (52, 54), en particulier une demi-coque de logement, pour la formation d'un logement pour l'axe de levier (42).

2. Mécanisme de distribution variable (10) selon la revendication 1, dans lequel :
le dispositif d'actionnement (24, 26), en particulier un premier actionneur (24) et un deuxième actionneur (26) du dispositif d'actionnement, sont logés au moins partiellement dans l'axe de levier (42) ; ou
le dispositif d'actionnement (24, 26), en particulier un premier actionneur (24) et un deuxième actionneur (26) du dispositif d'actionnement, sont supportés par le dispositif de support (46) à l'extérieur de l'axe de levier (42).

3. Mécanisme de distribution variable (10) selon la revendication 1 ou la revendication 2, dans lequel :
le dispositif de support (46) est réalisé de telle sorte qu'il raidit l'axe de levier (42) par l'entrée en prise autour de celui-ci et/ou diminue une souplesse en flexion de l'axe de levier (42) et/ou augmente une rigidité en flexion de l'axe de levier (42) ; et/ou
le dispositif de support (46) comprend au moins une surface de contact, en particulier en forme de segment cylindrique circulaire, s'adaptant à une surface périphérique extérieure de l'axe de levier (42) pour l'entrée en prise au moins partiellement autour de l'axe de levier (42), laquelle surface de contact raidit l'axe de levier (42) par l'entrée en prise au moins partiellement autour de celui-ci et/ou diminue une souplesse en flexion de l'axe de levier (42) et/ou augmente une rigidité en flexion de l'axe de levier (42).

4. Mécanisme de distribution variable (10) selon l'une des revendications précédentes, dans lequel :
le dispositif de support (46) est monté sur l'axe de levier (42) au moyen d'une liaison par serrage ; et/ou le dispositif de support (46) forme un dispositif de serrage annulaire pour l'axe de levier (42).

5. Mécanisme de distribution variable (10) selon l'une des revendications précédentes, dans lequel :
le dispositif de support (46), en particulier un premier élément de support (48) et/ou un deuxième élément de support (50) du dispositif de support (46), est/sont fixé (s) axialement et/ou de manière solidaire en rotation sur l'axe de levier (42) ; en particulier au moyen d'une goupille, en particulier au moyen d'une goupille unique.

6. Mécanisme de distribution variable (10) selon l'une des revendications précédentes, dans lequel :
un ou plusieurs actionneurs du dispositif d'actionnement (24, 26) sont logés dans le dispositif de support (46), en particulier dans un premier élément de support (48) et/ou un deuxième élément de support (50) du dispositif de support (46).

7. Mécanisme de distribution variable (10) selon l'une des revendications précédentes, dans lequel :
le dispositif de support (46) comprend un ou plusieurs trous de logement (62, 66) pour le logement d'un ou plusieurs actionneurs du dispositif d'actionnement (24, 26) ; et
le ou les plusieurs trous de logement (62) comprend/comprennent un épaulement sur lequel le ou les plusieurs actionneurs est/sont supporté(s) pour l'absorption de forces transversales.

8. Mécanisme de distribution variable (10) selon l'une des revendications précédentes, dans lequel :
le premier élément de support (48) et le deuxième élément de support (50) sont montés sur l'axe de levier (42) au moyen d'une liaison par serrage ; et/ou
le premier élément de support (48) et le deuxième élément de support (50) forment un dispositif de serrage annulaire pour l'axe de levier (42), et/ou
le premier élément de support (48) et le deuxième élément de support (50) sont en contact l'un avec l'autre sur un côté de l'axe de levier (42) et sont espacés l'un de l'autre sur un côté opposé de l'axe de levier (42) pour le serrage de l'axe de levier (42).

9. Mécanisme de distribution variable (10) selon l'une des revendications précédentes, dans lequel :
l'axe de levier (42) comprend un canal longitudinal de fluide (72) en particulier excentré, en particulier pour l'acheminement de fluide lubrifiant pour la lubrification d'un point d'appui de l'élément de transmission de force (40), lequel canal croise au moins partiellement un trou de logement (64) de l'axe de levier (42) pour le dispositif d'actionnement (24, 26) ; et
le dispositif de support (46) est rendu étanche pour empêcher une fuite.

10. Mécanisme de distribution variable (10) selon l'une des revendications précédentes, dans lequel :
le dispositif d'actionnement (24, 26) est monté au moyen d'une plaque à bride (60) à l'extérieur sur le dispositif de support (46), en particulier sur un premier élément de support (48) du dispositif de support (46).

11. Mécanisme de distribution variable (10) selon la revendication 10, dans lequel :
le dispositif de support (46), en particulier le premier élément de support (48), comprend au moins un évidement (78) sur une face tournée vers la plaque à bride (60) pour l'augmentation d'une élasticité en flexion du dispositif de support (46).

12. Mécanisme de distribution variable (10) selon l'une des revendications précédentes, dans lequel :
le dispositif de support (46), en particulier un deuxième élément de support (50) du dispositif de support (46), comprend une région de retenue (80) pour la retenue de lignes d'alimentation, en particulier de lignes d'alimentation électriques, pour le dispositif d'actionnement (24, 26), en particulier sur un côté, opposé au support de cames (22), du dispositif de support (46) .

13. Mécanisme de distribution variable (10) selon l'une des revendications précédentes, dans lequel :
le dispositif de transmission de force (16) comprend un autre élément de transmission de force (41), en particulier un basculeur ou un culbuteur, qui peut pivoter autour de l'axe de levier (42) ; et
le dispositif de support (46) est disposé en tant que pièce d'écartement entre l'élément de transmission de force (40) et l'autre élément de transmission de force (41), en particulier de manière directement adjacente à l'élément de transmission de force (40) et à l'autre élément de transmission de force (41).

14. Véhicule automobile, en particulier véhicule utilitaire, comportant un mécanisme de distribution variable (10) selon l'une des revendications précédentes.
